# EUROPÄISCHE PATENTSCHRIFT

(11) **EP 2 240 369 B1**
(45) Veröffentlichungstag und Bekanntmachung des Hinweises auf die Patenterteilung: **12.09.2012**
(21) Anmeldenummer: 08871416.7
(22) Anmeldetag: 01.12.2008
(51) Int. Cl.: B65B 5/10, B65B 35/50, B65B 5/06

(54) **VERPACKUNGSVORRICHTUNG UND -VERFAHREN ZUM GRUPPIEREN EINER PACKFORMATION VON GEBINDEN**
PACKAGING DEVICE AND METHOD FOR GROUPING A PACKING FORMATION OF PACKAGED GOODS
DISPOSITIF ET PROCEDE D'EMBALLAGE POUR GROUPER UNE CONFIGURATION D'EMBALLAGE DE PAQUETS

(30) Priorität: 22.01.2008 DE 102008005608
(43) Veröffentlichungstag der Anmeldung: 20.10.2010
(73) Patentinhaber: KHS GmbH, 44143 Dortmund (DE)
(72) Erfinder: TILL, Volker, 65719 Hofheim am Taunus (DE); MATHEYKA, Thomas, 65817 Eppstein (DE)
(86) Internationale Anmeldenummer: PCT/EP2008/010159
(87) Internationale Veröffentlichungsnummer: WO 2009/092417

(56) Entgegenhaltungen:
- EP-A- 0 042 199
- DE-A1- 3 943 395
- FR-A- 2 558 453
- GB-A- 1 601 931
- US-A- 4 492 070

## Beschreibung

Die Erfindung betrifft eine Verpackungs- und Gruppiervorrichtung für Verpackungseinheiten, Insbesondere Beutel, Kartons, Trays, Tüten, Menüschalen usw., und umfasst mindestens eine Zuführungsstrecke, mindestens eine Gruppierungseinheit und mindestens eine Befülleinheit.

Es ist bekannt, Gebinde mit einfachem Packschema außerhalb von Versand- oder Umverpackungen aufzustapeln und/oder zu gruppieren, die Gruppe ggf. leicht zu komprimieren und dann in einen bereitgestellten Karton einzuschieben. Eine derartige Vorrichtung wird in DE 602 04 026 T2, DE 602 07 534 T2 oder WO 2006/038796 A1 offenbart. Die Gruppe oder der Stapel an Verpackungen werden vor dem geöffneten Karton, der Um- oder Versandverpackung, in einer Gruppiervorrichtung zusammengestellt, die In der einfachsten Variante ein Bodenblech mit zwei senkrechten Seitenwänden Ist. Diese Gruppierungsvorrichtung wird in der Regel von oben gefüllt, indem die Verpackungen horizontal ausgerichtet hineingeworfen oder hinein gelegt werden, Nach erreichen der gewünschten stapelhöhe wird diese Gruppe mit einem Stempel in den bereitstehenden Karton eingeschoben. Der Stempel dient erforderlichenfalls bereits bei der Stapelbildung als Anschlag oder Ausrichtelement, indem mittels des Stempels der Stapel aus Verpackungseinheiten beim Aufschichten positioniert wird. Anschließend wird der gefüllte Karton wieder mit der Öffnung nach oben ausgerichtet, abtransportiert und verschlossen.

Zur optimalen Ausnutzung von Verpackungsraum oder aus Gründen der Präsentation ist es gewünscht, beliebige Packmuster zu erstellen, insbesondere neben der mehr oder weniger planparallelen Ausrichtung von liegenden Verpackungen, diese auch senkrecht stehend vorzugruppieren.

Um derartige Packmuster erstellen zu können, bei welchen sehr flexible oder bruchempfindliche Einzelverpackungen nicht gleichgerichtet sind, sondern einzeine Lagen zum Beispiel quer zu einer ersten Lage oder Schicht ausgerichtet werden sollen, schlägt die WO 2007/086725 vor, die Aufnahmeeinheit zur Parkmustererstellung mit zwei schwenkbaren Klappen zu versehen, auf weichen die querzustellenden Verpackungseinheiten in einem ersten Schritt liegend platziert werden. Anschließend werden die Klappen geschlossen und diese Packgruppe als Ganzes In den bereitgestellten Karton geschoben.

Eine derartige Vorrichtung schränkt die Art möglicher Packmuster stark ein und kann ein Verrutschen einzelner Verpackungen, insbesondere derjenigen, die beim Verschließen der Klappen oben liegen, nicht sicher unterbinden. Ein Verrutschen würde anschließend ggf. zu einer unzulässigen Pressung der Inhaltsstoffe und im schlimmsten Fall zur Beschädigung der Verpackung selbst führen.

Die Aufgabe der Erfindung ist es somit, eine Verpackungs- und Gruppierungsvorrichtung zur Verfügung zu stellen, die ein möglichst breites Spektrum an Packmustern ermöglicht und die Wahrscheinlichkeit der Schädigung minimiert.

Diese Aufgabe löst die erfindungsgemäße Verpackungs- und Gruppiervorrichtung für beliebige Verpackungseinheiten, wobei hier unter Verpackungseinheiten insbesondere Beutel, Trays, Tüten, Menüschalen usw. verstanden werden. Die Verpackungs- und Gruppierungseinheit ist darüber hinaus auch für quaderförmige Kartons geeignet. Die Vorrichtung umfasst mindestens eine Zuführungsstrecke, mindestens eine Grupplerungseinheit und mindestens eine Befülleinheit. Die Besonderheit besteht darin, dass die Grupplerungseinheit eine Aufnahmeeinheit zur Bildung von Schichten umfasst, bei welchem mindestens eine Seitenwand durch mindestens ein Band oder bandartiges Element gebildet wird.

Weiterhin ist die Aufnahmeeinheit zum Wenden oder Umlagern der eingelegten Verpackungseinhelten drehbar gelagert, wobei die durch das mindestens eine Band oder bandartige Element gebildete Seitenwand und/oder gebildeten Seitenwände bzgl. Fläche und/oder Lage veränderlich sind. Es ist möglich, die Aufnahmeeinheit nach dem Einlegen einer ersten Anzahl von Verpackungen zu wenden, um eine weitere Anzahl von Verpackungen, z.B. quer zu den ersten, anzuordnen. Dabei kann die erste Anzahl von Verpackungen und jede weitere Anzahl mit dem identischen Zuführelement, z.B. einem Vakuumgreifer, erfolgen, welcher die Verpackungen alle im wesentlichen liegend ausgerichtet von oben in die Aufnahmeeinheit einlegt.

Der besondere Vorteil besteht darin, dass immer eine geeignet seitliche Stütze der bereits eingelegten Verpackungen gewährleistet ist und beim Drehen automatisch die erforderliche obere Öffnung erzeugt wird, ohne dass große flächige Elemente, wie Klappen oder Stützen bewegt und verändert werden müssen.

Das Grundgerüst der Aufnahmeeinheit ist bei einer Ausführungsform ein aus Stäben oder Trägern gebildetes Gitter, ähnlich einem Käfig oder einer einfachen Zelle. Da in der Regel die Verpackungen nur einmal gegeneinander versetzt oder verdreht gruppiert werden, besteht eine verbesserte Variante darin, dass zwei direkt aneinandergrenzende Seitenflächen der Aufnahmeeinheit als starre Wände, Wandgitter oder dergleichen ausgebildet sind.

Um eine noch weitergehende Flexibilisierung zur erreichen oder die zulässigen Pressungen voll ausnutzen zu können, ist es in vorteilhaft, wenn die Aufnahmeeinheit mindestens in eine Richtung in der Größe veränderlich ist. Durch den Abschluss der seitlichen Öffnungen mit flexiblen oder anpassbaren Bändern, sind hier zu nur minimale konstruktive Vorkehrungen an der sonstigen Vorrichtung zu treffen. Sollten teilweise starre Seitenflächen vorgesehen sein, so müssen diese als veränderliche Elemente ausgebildet sein. Besonders geeignet sind Seitenwände, die als Lamellenwände, ziegelartig überlappende Schichten oder dergleichen geformt sind.

Somit besteht ein besonderer Vorteil darin, dass die Gruppierung sehr locker möglich ist und anschließend die gewünschte Dichte oder Pressung eingestellt werden kann, ohne das Packungsmuster zu destabilisieren. Um diese Größenänderung oder Pressung erschütterungsarm vorzunehmen, ist es vorteilhaft, im Rahmen oder Grundgitter der Aufnahmeeinheit mindestens einen motorischen Antrieb vorzusehen und das Grundgitter oder den Grundkörper wenigstens In Teilen teleskopartig aufzubauen.

Die Bänder sind an mindestens einem Ende außerhalb der Aufnahmeeinheit gelagert bzw. befestigt. Idealerweise sind beide Enden des Bandes oder der Bänder gelagert. Dabei weisen die Bänder en mindestens einem Bandende eine Spannvorrichtung auf. Bei einer Ausführungsform sind die Bänder auf Speicherrollen aufwickelbar oder verschiebbar gelagert

Dieser Vorgang wird motorisch angetrieben. Aufgrund dieser Anordnung ist es möglich, parallel zur Drehbewegung der Aufnahmeeinheit, das Band hin- und zurück zu beschleunigen, wodurch die Reibung zwischen der Bandoberfläche auf der einen Seite und der Aufnahmeeinheit sowie den eingelegten Verpackungen auf der anderen Seite verringert wird.

Diese Speicherrollen 19 sind motorisch angetrieben. Das Verschlussband 15 läuft beidseitig des Grundkörpers 14 über Spann- und Führungselemente 20, die eine ortsfeste Basiswalze 21 und eine an einem Hebelarm 22 schwenkbar gelagerte Führungswalze 23 umfassen.

Zur weiteren Optimierung des Bendverlaufes und der Bandbewegung ist mindestens ein Spann- und Führungselemente vorgesehen, das eine ortsfeste Basiswalze und eine an einem Hebelarm schwenkbar gelagerte Führungswalze umfasst, mittels welchem das mindestens eine Band oder bandartige Element geführt wird. Diese Führungsrolle oder Führungswalze kann motorisch derart angetrieben werden, dass diese querliegend zur Bandrichtung in mindestens einer Richtung verschiebbar ist. Auf diese Weise ist es möglich, die Aufnahmeeinheit immer optimal zu verschließen und zu verhindern, dass eingelegte Verpackungen heraus fallen.

Ebenfalls von der Erfindung umfasst ist eine sehr kompakte Variante der Verpackungs- und Gruppiervorrichtung, bei welcher die Gruppierungseinheit eine Schubvorrichtung umfasst, welche derart gelagert und antreibbar ist, dass sie Bewegungen in Achsrichtung und rotierend um diese ausführen kann, wobei die Aufnahmeeinheit oder Teile der Aufnahmeeinhelt am Kopfende der Vorschubvorrichtung befestigt sind und durch diese gedreht werden können. Hierzu kann ein Rahmen am Kopfende der Vorschubvorrichtung angebracht sein, an dem die Stäbe oder Träger befestig sind, welche die Bänder führen.

Von der Erfindung ist auch ein Verpackungs- und Gruppierverfahren umfasst, insbesondere für nicht-quaderförmige Verpackungseinheiten, wie Beutel, Kartons, Trays, Tüten, Menüschalen usw., bei welchem die Verpackungs- und Gruppierungsvorrichtung nach einem der vorgenannten Ausführungsformen verwendet wird.

Dabei werden mindestens die folgenden Schritte durchlaufen:
a) Zuführen der Verpackungseinheiten
b) Umlagern der Verpackungseinheiten von der Zuführung in den grundkäfig der Aufnahmeeinheit
c) Drehen des grundkäfigs der Aufnahmeelnheit um einen Winkel α
d) Umlagern weiterer Verpackungseinheiten in der grundkäfig der aufnahmeeinheit
e) Überführen der in der grundkäfig der Aufnahmeeinheit gebildeten Packgruppe in eine Versand- oder Umverpackung

Nach dem Schritt d) kann in einer Variante vorgesehen werden, dass die Aufnahmeeinheit wieder in die Ausgangslage um den Winkel -α zurückgedreht oder in Richtung der ersten Drehung weiter gedreht wird, und anschließend Schritt e) ausgeführt wird.

Vorteilhaft ist es dabel, während des Schrittes c) die Spannung des mindestens einen Bandes anzupassen. Idealerweise wird während des Schrittes c) das mindestens einen Bandes in Drehrichtung bewegt. Dabei sollte das Band mit einer derartigen Geschwindigkeit angetrieben werden, dass keine oder nur eine minimale Differenzgeschwindigkeit zwischen dem bewegten Band und mit diesem in Kontakt befindlichen Elementen der Aufnahmeeinheit vorliegt.

In den nachfolgenden Figuren sind beispielhaft Ausführungsformen gezeigt
Fig. 1 ist eine Überblicksdarsteilung der erfindungsgemäßen Verpackungs - und Gruppierungsvorrichtung.
Fig. 2 zeigt als skizzenhafte Seitenansicht die Aufnahmeeinheit mit der dazugehörigen Bandanordnung und der Bandaufhängung.
Fig. 3 zeigt in einer dreidimensionalen Darstellung die Grundkonstruktion bzw. -körper der Aufnahmeeinheit.

Fig. 1 zeigt die erfindungsgemäße Verpackungs- und Gruppierungsvorrichtung 1 als Gesamtansicht. Die einzelnen Artikel oder Einzelverpackungen, nachstehend immer als Verpackung 2 bezeichnet, werden über einen Zuförderer 3 einer Vorgruppierungseinheit 4 zugeleitet. In der Vorgruppierungseinheit 4 mehrere Verpackungen 2 in gewünschtem Abstand einlagig positioniert und anschließend von dem Vakuumgreifer 5, hier ein Knickarmroboter, angehoben und in die Aufnahmeeinheit 6 eingelegt.

Die Details der Aufnahmeeinheit 6 sind im Zusammenhang mit der Fig.2 näher erläutert. Der Aufnahmeeinheit 6 gegenüber ist eine Schubvorrichtung 7 angeordnet, die eine Schubstange 8, eine Schubplatte 9 und einen nicht gezeigten motorischen Antrieb umfasst und dazu dient, die fertig gruppierten Verpackungen 2 in den geöffneten Karton 10 einzuschieben.

Die leeren Kartons 10 werden über ein Transportband 11 an eine Kippvorrichtung 12 herangeführt und gegenüber der Aufnahmeeinheit 6 positioniert. In dem gezeigten Beispiel werden die Kartons 10 geöffnet über das Transportband 11 antransportiert.

Nach dem Einschieben der gruppierten Verpackungen 6 mittels der Schubvorrichtung 7, wird der Karton 10 zurück gekippt und über das Transportband 13 quer zum Transportband 11 abgeleitet. Eine derartige Vorrichtung und Verfahren ist im Prinzip bekannt.

Die Fig.2 zeigt die erfindungsgemäße Aufnahmeeinheit 6 in fünf Verfahrensschritten I.-V. während des Beladungsvorgang. Die Bezugszeichen gelten identisch für alle der fünf Schritte, wurden aber aus Gründen der Übersichtlichkeit nicht mehrfach wiederholt.

Wie in Fig.2 gezeigt, umfasst die Aufnahmeeinheit 6 einen Grundkörper 14, des konstruktive Merkmale nicht näher dargestellt sind, eine Antriebseinheit und ein Band oder Verschlussband 15. Der Grundkörper 14 ist ein senkrecht stehendes Rohrrechteck, von dessen vier Ecken je ein Stab senkrecht in Richtung des geöffneten Kartons weist. Dieser Grundkörper oder Grundkäfig 14 hat den Vorteil, dass in Schubrichtung der Schubvorrichtung 7 keine Barrieren vorhanden sind. Die Antriebseinheit ist ebenfalls nur sehr skizzenhaft dargestellt, und umfasst zwei Lagerwalzen 16 und einen motorischen Antrieb 17, der auf ein Mitnahmeelement 18 einwirkt, welches mit dem Grundkörper 14 der Aufnahmeeinheit 6 verbunden ist.

Das Verschlussband 15 umschließt in Schritt I., dem ersten Befüllungsvorgang mit den Verpackungen 2.1, den Grundkörper 14 von drei Seiten. Die Bandenden des Verschlussbandes 15 sind auf je einer Speicherrolle 19 gehalten und aufgerollt. Diese Speicherrollen 19 sind motorisch angetrieben. Das Verschlussband 15 läuft beidseitig des Grundkörpers 14 über Spann- und Führungselemente 20, die je eine ortsfeste Basiswalze 21 und eine an einem Hebelarm 22 schwenkbar gelagerte Führungswalze 23 umfassen.

In dem gezeigten Beispiel werden die Führungswalzen 23 mittels Federelementen 24, die an den Hebelarmen 22 angreifen, dem Verschlussband 15 nachgeführt und dieses somit unter Spannung und in Position gehalten.

In Fig.2 sind die Verfahrensschritte wie folgt dargestellt:
Schritt I.: Der Vakuumgreifer 5 legt senkrecht von oben schichtweise die Verpackungen 2.1 in einer ersten Orientierung in den Grundkörper 14 der Aufnahmeeinheit 8 ein. Der Grundkörper wird vom Verschlussband 15 an einer kurzen Seite, hier der Boden, und den beiden langen Seitenflächen umschlossen. Die Speicherrollen 19 sind nicht angetrieben.
Schritt II. zeigt den Beginn der Drehung des Grundkörpers 14 nach der vollständigen ersten Beladung. Angetrieben durch die Antriebseinheit 14 wird der Grundkörper gegen den Uhrzeigersinn gedreht. Dabei wird das Verschlussband 15 von der linken Speicherrolle 19 abgerollt und auf die rechte Speicherrolle 19 aufgerollt.
In den Schritten III. und IV. wird die Bewegung fortgeführt, wobei die ehemals rechte Seitenwand freigegeben wird und die ehemals den Boden darstellende kurze Fläche zur neuen Seitenfläche wird. In der gesamten Zeit wird das Verechlussband 13 durch die Führungsrollen 23 optimal nachgeführt.
Schritt V. zeigt die zweite Befüllungsphase, In welcher die Verpackungen 2.2, die quer auf den jetzt senkrecht stehenden Verpackungen 2.1 angeordnet werden. Der Vakuumgreifer 5 legt die Verpackungen 2.2 senkrecht von oben in die Aufnahmeeinheit 6 ein.

Fig. 3 zeigt einen speziellen Grundkörper 14, bei welchem zwei der Wandelemente 14.1 und 14.2 als starre Platten ausgeführt sind. Diese Ausführungsform ist vor allem dann zu wählen, wenn ausschließlich 90°-Drehungen vorgesehen sind.

## Patentansprüche

1. Verpackungs- und Grupplervorrichtung (1) für Verpackungseinheiten (2), Insbesondere Beutel, Kartons, Trays, Tüten, Menüschalen usw., umfassend mindestens eine Zuführungsstrecke (3), mindestens eine Gruppierungseinheit und mindestens eine Befülleinheit (7, 8, 9).
**dadurch gekennzeichnet, dass**
die Gruppierungseinheit eine Aufnahmeeinheit (6) zur Bildung von Schichten aus Gruppen von Verpackungseinheiten (2) aufweist und einen Grundkäfig (14) in Form eines drehbar gelagerten Gitterrechtecks bildet, wobei weiterhin mindestens ein Verschlussband (15) vorgesehen ist, wobei die Bandenden auf je einer Speicherrolle (19) ab- und aufrollbar sind, wodurch jeweils mindestens eine und höchstens drei Seiten des Grundkäfigs (14) durch das Verschlussband (15) ver- bzw. umschließbar sind.

2. Verpackungs- und Gruppiervorrichtung nach Anspruch 1, **dadurch gekennzeichnet, dass** Grundkäflg (14) ein aus Stäben oder Trägern gebildeten Käfig oder Teilkäfig ist.

3. Verpeckungs- und Gruppiervorrichtung nach Anspruch 1 oder 2, **dadurch gekennzeichnet, dass** zwei direkt aneinandergrenzende Seitenflächen der ersten Gruppe von Seiten des Grundkäfigs (14) als starre Wände (14.1, 14.2), Wandgitter oder dergleichen ausgebildet sind.

4. Verpackungs- und Gruppiervorrichtung nach einem der vorstehenden Ansprüche, **dadurch gekennzeichnet, dass** der Grundkäfig (14) mindestens in eine Richtung in der Größe veränderlich ist, wobei im Falle von teilweise starren Seitenflächen, diese als in einer Ausdehnungsrichtung als veränderliche Elemente ausgebildet sind, insbesondere als Lamellenwände, ziegelartig überlappende Schichten oder dergleichen.

5. Verpackungs- und Gruppiervorrichtung nach Anspruch 4, **dadurch gekennzeichnet, dass** zur Größenänderungen des Grundkäfigs (14) der Aufnahmeeinheit (6) mindestens ein Antrieb vorgesehen ist, Insbesondere ein motorischer oder ein hydro-pneumatischer Antrieb.

6. Verpackungs- und Gruppiervorrichtung nach einem der vorstehenden Ansprüche, **dadurch gekennzeichnet, dass** die Verschlussbänder (15) an mindestens einem Ende außerhalb der Aufnahmeeinheit (6) gelagert sind.

7. Verpackungs- und Grupplervorrichtung nach einem der vorstehenden Ansprüche, **dadurch gekennzeichnet, dass** die Verschlussbänder (15) an mindestens einem Bandende eine Spannvorrichtung und/oder Bandführungsvorrichtung (21, 22, 23) aufweisen.

8. Verpackungs- und Gruppiervorrichtung nach einem der vorstehenden Ansprüche, **dadurch gekennzeichnet, dass** die Verschlussbänder (15) aufwickelbar oder verschiebbar gelagert und angetrieben sind, sodass diese parallel zur Drehbewegung des Aufnahmeelementes hin- und zurück beschleunigt werden können.

9. Verpackungs- und Gruppiervorrichtung nach einem der vorstehenden Ansprüche, **dadurch gekennzeichnet, dass** mindestens eine Führungswalze (23) vorgesehen ist, mittels welcher das mindestens eine Verschlussband (15) geführt wird.

10. Verpackungs- und Gruppiervorrichtung nach Anspruch 9, **dadurch gekennzeichnet, dass** die mindestens eine Führungswalze (23) motorisch derart angetrieben ist, dass diese quer liegend zur Bandrichtung In mindestens einer Richtung verschiebbar ist.

11. Verpackungs- und Gruppiervorrichtung nach einem der voranstehenden Ansprüche, **dadurch gekennzeichnet, dass** die Gruppierungseinheit einen Antrieb (17) umfasst, welche derart gelagert und antreibbar ist, dass er Bewegungen in Achsrichtung und rotierend um diese ausführen kann, wobei die Aufnahmeeinheit (6) oder der Grundkäfig (14) der Aufnahmeeinheit (6) an dem Antrieb (17) befestigt sind und durch diesen gedreht werden können.

12. Verpackungs- und Grupplerverfahren für Verpackungseinheiten (2), insbesondere Beutel, Kartons, Trays, Tüten, Menüschalen usw., **dadurch gekennzeichnet, dass** eine Vorrichtung nach einem der vorgenannten Ansprüche verwendet wird und mindestens die folgenden Schritte durchlaufen werden:
a) Zuführen der Verpackungseinheiten (2, 2.1)
b) Umlagern der Verpackungseinheiten (2, 2.1) von der Zuführung (3) in den Grundkäfig (14) der Aufnahmeeinheit (6)
c) Drehen des Grundkäfigs (14) der Aufnahmeeinheit (6) um einen Winkel α
d) Umlagern weiterer Verpackungseinheiten (2, 2.2) in den Grundkäfig (14) der Aufnahmeeinheit (6)
e) Überführen der in dem Grundkäfig (14) der Aufnahmeeinheit (6) gebildeten Packgruppe in eine Umverpackung (Karton) (10).

13. Verpackungs- und Gruppierverfahren gemäß Anspruch 12, **dadurch gekennzeichnet, dass** nach Schritt d) der Grundkäfig (14) der Aufnahmeeinheit (6) wieder in die Ausgangslage um den Winkel -α zurückgedreht oder in Richtung der ersten Drehung weiter gedreht wird, und anschließend Schritt e) ausgeführt wird.

14. Verpackungs- und Gruppierverfahren gemäß einem der Ansprüche 12 oder 13, **dadurch gekennzeichnet, dass** während des Schrittes c) die Spannung des mindestens einen Verschlussbandes (15) angepasst wird.

15. Verpackungs- und Gruppierverfahren gemäß einem der Ansprüche 12 bis 14, **dadurch gekennzeichnet, dass** während des Schrittes c) das mindestens eine Verschlussband (15) in Drehrichtung bewegt wird, insbesondere mit einer derartigen Geschwindigkeit, dass keine oder eine minimale Differenzgeschwindigkeit zwischen dem bewegten Band und mit diesem in Kontakt befindlichen Elementen der Aufnahmeeinheit (6) vorliegt.

## Claims

1. Packaging and grouping device (1) for packaging units (2), in particular pouches, cartons, trays, bags, menu trays and the like, including at least one feed path (3), at least one grouping unit and at least one filling unit (7, 8, 9),
**characterised in that**
the grouping unit has a receiving unit (6) for the formation of layers from groups of packaging units (2) and forms a base cage (14) in the form of a rotatably supported rectangular grating, whereby furthermore at least one closing band (15) is provided, whereby the band ends can be unrolled and rolled up, each on a storage roll (19), whereby in each case at least one and at most three sides of the base cage (14) can be sealed or encircled by the closing band (15).

2. Packaging and grouping device according to claim 1 **characterised in that** the base cage (14) is a cage or partial cage made from rods or beams.

3. Packaging and grouping device according to claim 1 or 2 **characterised in that** two directly adjacent side areas of the first group are formed by the sides of the base cage (14) as rigid walls (14.1, 14.2), wall gratings or similar.

4. Packaging and grouping device according to any one of the preceding claims **characterised in that** the size of the base cage (14) can be altered at least in one direction, whereby in the event of partially rigid side areas, they are formed in the direction of expansion as adjustable elements, in particular as lamellar walls, tile-like overlapping layers or similar.

5. Packaging and grouping device according to claim 4 **characterised in that**, to change the size of the base cage (14) of the receiving unit (6), at least one drive is provided, in particular a motorised or a hydro-pneumatic drive.

6. Packaging and grouping device according to any one of the preceding claims, **characterised in that** the closing bands (15) are supported at least at one end outside the receiving unit (6).

7. Packaging and grouping device according to any one of the preceding claims, **characterised in that** the closing bands (15) have at least at one band end a tensioning device and / or band guide device (21, 22, 23).

8. Packaging and grouping device according to any one of the preceding claims, **characterised in that** the closing bands (15) are supported so that they can be rolled up or moved and driven so that they can be accelerated to and fro parallel to the rotary movement of the receiving element.

9. Packaging and grouping device according to any one of the preceding claims **characterised in that** at least one guide roller (23) is provided by means of which the at least one closing band (15) is guided.

10. Packaging and grouping device according to claim 9 **characterised in that** the at least one guide roller (23) is driven by motor in such a way that it can be moved in at least one direction perpendicular to the direction of the band.

11. Packaging and grouping device according to any one of the preceding claims **characterised in that** the grouping unit includes a drive (17) which is supported and drivable in such a way that it can carry out movements in the direction of the axle and in a rotary direction around it, whereby the receiving unit (6) or the base cage (14) of the receiving unit (6) are fixed to the drive and can be rotated by it.

12. Packaging and grouping method for packaging units (2), in particular pouches, cartons, trays, bags, menu trays and the like, **characterised in that** one device according to one of the previous claims is used and at least the following steps are carried out:
a) feeding of the packaging units (2, 2.1)
b) repositioning of the packaging units (2, 2.1) from the feed (3) into the base cage (14) of the receiving unit (6)
c) rotating of the base cage (14) of the receiving unit (6) by an angle α
d) repositioning of other packaging units (2, 2.2) into the base cage (14) of the receiving unit (6)
e) transferring of the pack group formed in the base cage (14) of the receiving unit (6) into an outer packaging (carton) (10).

13. Packaging and grouping method according to claim 12 **characterised in that** after step d) the base cage (14) of the receiving unit (6) is turned back by angle -α to the starting position again or turned further in the direction of the first rotation, and then step e) is carried out.

14. Packaging and grouping method according to any one of claims 12 or 13 **characterised in that** during step c), the tension of the at least one closing band (15) is adjusted.

15. Packaging and grouping method according to any one of claims 12 to 14 **characterised in that** during step c), the at least one closing band (15) is moved in a rotary direction, in particular at a speed such that there is no or only a minimal speed differential between the moved band and the elements of the receiving unit (6) in contact with it.

## Revendications

1. Dispositif d'emballage et de groupage (1) pour des unités d'emballage (2), en particulier des sacs, cartons, plateaux, sachets, barquettes, etc., comprenant au moins une voie d'alimentation (3), au moins une unité de groupage et au moins une unité de remplissage (7, 8, 9),
**caractérisé en ce que**
l'unité de groupage présente une unité de réception (6) permettant de former des couches de groupes d'unités d'emballage (2) et forme une cage de base (14) sous la forme d'une grille rectangulaire montée en rotation, dans lequel au moins une bande de fermeture (15) est également prévue, dans lequel les extrémités de la bande peuvent s'enrouler et se dérouler sur respectivement une bobine de stockage (19), ce qui permet à au moins un et au maximum trois côtés de la cage de base (14) d'être fermés et entourés par la bande de fermeture (15).

2. Dispositif d'emballage et de groupage selon la revendication 1, **caractérisé en ce que** la cage de base (14) est une cage ou cage partielle formée de poutres ou supports.

3. Dispositif d'emballage et de groupage selon la revendication 1 ou 2, **caractérisé en ce que** deux surfaces latérales directement adjacentes du premier groupe sont réalisées du côté de la cage de base (14) sous forme de parois rigides (14.1, 14.2), grilles murales ou similaires.

4. Dispositif d'emballage et de groupage selon l'une quelconque des revendications précédentes, **caractérisé en ce que** la taille de la cage de base (14) est variable dans au moins une direction, dans lequel dans le cas de surfaces latérales partiellement rigides, celles-ci sont réalisées sous forme d'éléments variables dans une direction d'extension, en particulier sous forme de parois à lamelles, de couches se chevauchant comme des tuiles ou similaires.

5. Dispositif d'emballage et de groupage selon la revendication 4, **caractérisé en ce que** pour modifier la taille de la cage de base (14) de l'unité de réception (6), au moins un entraînement est prévu, en particulier un entraînement moteur ou un entraînement hydro-pneumatique.

6. Dispositif d'emballage et de groupage selon l'une quelconque des revendications précédentes, **caractérisé en ce que** les bandes de fermeture (15) sont logées à au moins une extrémité hors de l'unité de réception (6).

7. Dispositif d'emballage et de groupage selon l'une quelconque des revendications précédentes, **caractérisé en ce que** les bandes de fermeture (15) présentent à au moins une extrémité de la bande un dispositif de serrage et/ou un dispositif de guidage de bande (21, 22, 23).

8. Dispositif d'emballage et de groupage selon l'une quelconque des revendications précédentes, **caractérisé en ce que** les bandes de fermeture (15) sont enroulables ou logées de manière coulissante et entraînées de telle sorte que celles-ci peuvent être accélérées dans un sens et dans l'autre parallèlement au mouvement de rotation de l'élément de réception.

9. Dispositif d'emballage et de groupage selon l'une quelconque des revendications précédentes, **caractérisé en ce qu'**au moins un cylindre de guidage (23) est prévu, au moyen duquel l'au moins une bande de fermeture (15) est guidée.

10. Dispositif d'emballage et de groupage selon la revendication 9, **caractérisé en ce que** l'au moins un cylindre de guidage (23) est entraîné par moteur de telle sorte que celui-ci est déplaçable transversalement au sens de la bande dans au moins une direction.

11. Dispositif d'emballage et de groupage selon l'une quelconque des revendications précédentes, **caractérisé en ce que** l'unité de groupage comporte un entraînement (17) qui est logé et peut être entraîné de sorte à pouvoir exécuter des mouvements dans le sens axial et de rotation autour de celui-ci, dans lequel l'unité de réception (6) ou la cage de base (14) de l'unité de réception (6) sont fixées à l'entraînement (17) et peuvent être mises en rotation par celui-ci.

12. Procédé d'emballage et de groupage pour des unités d'emballage (2), en particulier des sacs, cartons, plateaux, sachets, barquettes, etc., **caractérisé en ce qu'**un dispositif selon l'une quelconque des revendications précédentes est employé et au moins les étapes suivantes sont réalisées :
a) amener les unités d'emballage (2, 2.1)
b) transborder les unités d'emballage (2, 2.1) de l'amenée (3) dans la cage de base (14) de l'unité de réception (6).
c) tourner la cage de base (14) de l'unité de réception (6) d'un angle □
d) transborder d'autres unités d'emballage (2, 2.2) dans la cage de base (14) de l'unité de réception (6)
e) transférer le groupe de paquets formé dans la cage de base (14) de l'unité de réception (6) dans un suremballage (carton) (10).

13. Procédé d'emballage et de groupage selon la revendication 12, **caractérisé en ce qu'**après l'étape d), la cage de base (14) de l'unité de réception (6) retourne dans la position de départ par rotation de l'angle -□ ou continue de tourner dans le sens de la première rotation, puis l'étape e) est exécutée.

14. Procédé d'emballage et de groupage selon l'une quelconque des revendications 12 ou 13, **caractérisé en ce que** pendant l'étape c), la tension de l'au moins une bande de fermeture (15) est adaptée.

15. Procédé d'emballage et de groupage selon l'une quelconque des revendications 12 à 14, **caractérisé en ce que** pendant l'étape c), l'au moins une bande de fermeture (15) est déplacée dans le sens de rotation, en particulier à une vitesse telle qu'il n'y a pas de différence de vitesse ou une différence de vitesse minime entre la bande en mouvement et les éléments de l'unité de réception (6) en contact avec celle-ci.
